# FASCICULE DE BREVET EUROPEEN

(11) **EP 1 473 799 B1**
(45) Date de publication et mention de la délivrance du brevet: **24.03.2021**
(21) Numéro de dépôt: 04291108.1
(22) Date de dépôt: 29.04.2004
(51) Int. Cl.: H01Q 3/28, H01Q 1/28

(54) **Satellite à couverture multi-zones assurée par deviation de faisceau**
Mehrzonensatellit mit Leuchtzonensteuerung
Beam steered multizone satellite

(30) Priorité: 30.04.2003 FR 0305300
(43) Date de publication de la demande: 03.11.2004
(73) Titulaire: Thales, 92200 Neuilly Sur Seine (FR)
(72) Inventeur: Maquet, Freddy, 31120 Goyrans (FR); Maillet, Olivier, 31270 Gugnaux (FR)
(74) Mandataire: Marks & Clerk France

(56) Documents cités:
- EP-A1- 1 191 628
- EP-A2- 0 141 281
- EP-A2- 0 674 355
- EP-A2- 0 683 543
- US-A- 3 806 932
- US-A- 4 847 574
- US-B1- 6 307 507
- RAMA RAO B ET AL: "SHF Cassegrain antenna with electronic beam squint tracking for high data rate mobile satellite communication systems", DIGEST OF THE ANTENNAS AND PROPAGATION SOCIETY INTERNATIONAL SYMPOSIUM. SEATTLE, WA., JUNE 19 - 24, 1994; [DIGEST OF THE ANTENNAS AND PROPAGATION SOCIETY INTERNATIONAL SYMPOSIUM], NEW YORK, IEEE, US, vol. 2, 20 June 1994 (1994-06-20), pages 1028-1031, XP010142314, DOI: 10.1109/APS.1994.407915 ISBN: 978-0-7803-2009-3

## Description

L'invention concerne le domaine des communications par satellite, et plus particulièrement celui du contrôle de la couverture de zones géographiques (ou « spots ») multiples par des satellites de communications.

En matière de communication, notamment satellitaire, il est souhaitable que la qualité de réception soit la meilleure possible. Pour ce faire, il faut non seulement que la zone de réception soit couverte, mais également que la puissance des signaux reçus soit suffisante.

Parmi les nombreux types de couverture satellite multi-zones on peut notamment citer celle que l'homme de l'art appelle le « saut de zone » (ou « beam hopping ») multi-faisceaux. Cette couverture consiste schématiquement à réaliser une couverture multi-zones continue (en émission et/ou en réception) avec des antennes passives, les zones étant regroupées en cellules au sein de chacune desquelles une seule zone, dite active, est couverte à chaque instant, et les différentes zones des cellules étant actives les unes après les autres, de façon périodique. Ce type de couverture permet notamment d'allouer toute la bande de fréquence disponible sur une partie (active) de l'ensemble des zones pendant une période donnée.

Plusieurs agencements permettent d'obtenir ce type de couverture. Ils reposent tous sur une même technologie consistant à associer chaque zone de couverture à une source d'émission.

Un premier agencement consiste à utiliser des première, seconde, troisième et quatrième antennes d'émission/réception (bi-bandes) contenant des sources définissant respectivement des premières, secondes, troisièmes et quatrièmes zones, chaque cellule étant alors constituée d'une première, d'une seconde, d'une troisième et d'une quatrième zones. Dans ce type d'agencement la maille disponible au niveau des sources est suffisamment grande pour permettre l'utilisation de sources de grande ouverture (typiquement 4 à 6 *λ*) et donc très directives. Cela permet d'obtenir des rendements d'illumination très importants, typiquement de 75% à 80%. Cependant, les antennes étant bi-bandes, le gain en bord de couverture (G_{EOC}) ne peut pas être optimisé simultanément en émission et en réception. De plus, le saut de zone (ou « beam hopping ») s'effectuant par commutation d'antenne, les pertes générées au niveau des guides de liaison, entre chaque source et le commutateur, sont importantes.

Un deuxième agencement consiste à reprendre l'agencement précédent en doublant le nombre d'antennes de manière à avoir quatre antennes d'émission et quatre antennes de réception. Dans ce type d'agencement la maille étant sensiblement identique à celle de l'agencement précédent, on peut donc également obtenir des rendements d'illumination très importants, typiquement de 75% à 80%. Les antennes étant ici optimisées dans chaque bande de fréquence, il est donc possible d'optimiser le gain en bord de couverture (G_{EOC}) simultanément en émission et en réception. Cependant, l'utilisation de huit antennes impose des contraintes d'aménagement importantes. De plus, le beam hopping s'effectuant également par commutation d'antenne, les pertes générées au niveau des guides de liaison, entre chaque source et le commutateur, sont importantes.

Un troisième agencement consiste à partir du premier agencement en réduisant le nombre d'antennes à trois. La maille disponible est ici légèrement plus petite que dans les deux agencements précédents, de sorte que les sources présentent une ouverture de l'ordre de 3 à 5 *λ* et sont donc un peu moins directives. Le rendement d'illumination demeure toujours très acceptable et la contrainte d'aménagement est fortement relâchée. Mais, le beam hopping s'effectuant toujours par commutation d'antenne, les pertes générées au niveau des guides de liaison, entre chaque source et le commutateur, sont importantes. De plus, la maille étant plus serrée, les performances de C/l (rapport entre le signal utile (C pour « Carrier ») et les signaux interférents (I) générés par les autres sources qui travaillent dans la même bande de fréquence et dans la même polarisation que la zone utile) sont dégradées.

Un quatrième agencement consiste à n'utiliser qu'une antenne d'émission et une antenne de réception. Le beam hopping s'effectuant désormais par commutation au sein d'une même antenne, les pertes générées au niveau des guides de liaison, entre chaque source et le commutateur, sont peu importantes. Mais, la définition de l'ensemble des zones avec une unique antenne impose une maille très serrée, si bien que les sources présentent une ouverture de l'ordre de 1,2 à 1,5 λ et sont donc très peu directives. Le rendement d'illumination est alors très médiocre (typiquement de 35% à 40%), ce qui impose un surdimensionnement des réflecteurs d'antenne et des antennes pouvant entraîner des problèmes de technologie, en particulier lorsque le satellite fonctionne dans la bande de fréquence «Ka». Le gain en bord de couverture (G_{EOC}) est donc réduit de 3 à 4 dB par rapport aux agencements précédents, et le « roll-Off » (variation de gain sur l'ensemble de la couverture multi-zones, et plus précisément la différence entre le gain maximal sur chaque zone et le gain EOC) est très élevé, typiquement de l'ordre de 8 à 12 dB comparé aux 4 à 6 dB que présentent les agencements précédents.

Aucun agencement connu n'apporte donc une entière satisfaction en matière de couverture multi-zones par« sauts de zone».

La situation est sensiblement identique pour ce qui concerne les autres types de couverture muti-zones et en particulier dans le cas de la couverture multi-zones par déviation statique de faisceaux et de la couverture multi-zones par déviation dynamique d'un faisceau.

Les documents EP1191628 et EP0683543 décrivent des satellites de télécommunications à couverture multi-zones, comportant au moins une antenne d'émission et/ou de réception comprenant au moins une source d'émission et/ou de réception propre à délivrer et/ou recevoir un faisceau selon une direction choisie définie par une phase de valeur choisie et une amplitude de valeur choisie.

L'invention a donc pour but d'améliorer la situation en matière de couverture multi-zones.
Elle propose à cet effet un satellite de télécommunications à couverture multi-zones selon la revendication 1.

Lorsqu'une déviation multiple est requise, les moyens de traitement sont chargés de dévier le faisceau selon plusieurs directions choisies en fonction d'une loi de variation de la valeur de l'amplitude.

Le fait d'utiliser un nombre réduit de sources d'émission et/ou de réception permet de simplifier notablement l'architecture des antennes et des satellites qui les portent, d'en améliorer la directivité et le rapport C/l, et d'en maîtriser le roll-off.
Dans un mode de réalisation fourni à titre d'illustration et adapté aux agencements dans lesquels la source d'émission et/ou de réception comprend une ligne principale raccordant un module d'alimentation à un module d'émission et/ou de réception, les moyens de traitement comprennent préférentiellement un premier coupleur implanté sur la ligne principale et couplé à une première extrémité d'une ligne auxiliaire comprenant des moyens de variation d'amplitude, et un second coupleur implanté sur la ligne principale entre le premier coupleur et le module d'émission ou de réception et raccordé à une seconde extrémité de la ligne auxiliaire. Dans ce cas, le second coupleur peut être agencé sous la forme d'un coupleur d'écartométrie, tel que par exemple un extracteur de mode(s) comportant un guide d'onde circulaire couplé à au moins un guide d'onde rectangulaire via une rangée de fentes.

Selon l'invention, les moyens de traitement comprennent un coupleur implanté sur la ligne principale et couplé à au moins une cavité résonnante définissant l'amplitude. Dans ce cas les moyens de traitement peuvent comprendre au moins deux cavités résonnantes commandées chacune par une diode PIN et présentant entre elles des couplages électromagnétiques choisis qui définissent l'amplitude.

Selon une autre caractéristique de l'invention, les moyens de traitement peuvent être agencés de manière à dévier le faisceau ou la direction de réception selon l'une au moins des directions choisies par variation de la valeur de l'amplitude et de la valeur de la phase. Lorsqu'une déviation multiple est requise, la déviation s'effectue alors préférentiellement en fonction d'une loi de variation de la valeur de l'amplitude et d'une loi de variation de la valeur de la phase. Le mode de réalisation à ligne auxiliaire, présenté ci-avant, comprend alors des moyens de variation de phase implantés sur ladite ligne auxiliaire. De même, dans la variante de réalisation à cavité(s) résonnante(s), l'unique coupleur est couplé à au moins trois cavités résonnantes commandées chacune par une diode PIN et présentant entre elles des couplages électromagnétiques choisis définissant l'amplitude et dont les positions respectives, par rapport au coupleur, définissent la phase.

L'antenne d'émission et/ou de réception comprend une multiplicité de sources d'émission et/ou de réception, délivrant chacune un faisceau selon une direction choisie, et des premiers moyens de contrôle chargés de contrôler les moyens de traitement (qui sont couplés aux sources d'émission et/ou de réception) en fonction d'un schéma spatio-temporel choisi.

Dans ce cas, les moyens de traitement de chaque source d'émission et/ou de réception peuvent être agencés de manière à dévier leur faisceau (ou leur direction de réception) de façon cyclique selon N (par exemple N=4) directions différentes associées à N zones de couvertures, chaque faisceau (ou direction de réception) étant alors dévié(e) suivant l'une des N directions pendant une durée choisie égale au Nième de la durée du cycle. Les premiers moyens de contrôle peuvent alors être agencés de manière à ordonner aux moyens de traitement de fonctionner simultanément et selon des cycles de durées égales afin que le satellite assure une couverture multi-zones par sauts de zone (ou beam hopping).

L'invention trouve une application particulièrement intéressante, bien que de façon non limitative, dans le cas d'une émission et/ou d'une réception de faisceaux dans les bandes de fréquence de type « Ku » et/ou « Ka ».

D'autres caractéristiques et avantages de l'invention apparaîtront à l'examen de la description détaillée ci-après, et des dessins annexés, sur lesquels :
- la figure 1 est un diagramme bloc fonctionnel illustrant schématiquement une antenne d'émission et/ou de réception multi-voies d'un satellite selon l'invention,
- la figure 2 illustre de façon schématique le mécanisme de déviation de faisceau en émission ou de déviation de direction de réception,
- la figure 3 illustre schématiquement un premier mode de réalisation d'une voie d'émission et/ou de réception d'une antenne d'émission et/ou de réception d'un satellite selon l'invention,
   la figure 4 illustre schématiquement un exemple de couverture multi-zones adaptée à la déviation statique d'un faisceau,
- la figure 5 illustre schématiquement un second mode de réalisation d'une voie d'émission et/ou de réception d'une antenne d'émission et/ou de réception d'un satellite selon l'invention,
- la figure 6 illustre schématiquement un troisième mode de réalisation d'une voie d'émission et/ou de réception d'une antenne d'émission et/ou de réception d'un satellite, et fourni à titre d'illustration ,
- la figure 7 illustre schématiquement un exemple de couverture multi-zones dans le cas d'une application de type bearn hopping,
- la figure 8 illustre schématiquement le mécanisme de déviation (ou commutation) de faisceau au sein d'une cellule, dans une application de type bearn hopping, et
- les figures 9A à 9C illustrent schématiquement, respectivement dans des vues en coupe longitudinale, en perspective partielle (CP2), et en coupe transversale au niveau de CP2, un exemple de réalisation d'un coupleur d'écartométrie utilisé dans une voie d'émission et/ou de réception d'une antenne d'émission et/ou de réception du type de celle illustrée sur la figure 6.

Les dessins annexés pourront non seulement servir à compléter l'invention, mais aussi contribuer à sa définition, le cas échéant.

L'invention porte sur les satellites de télécommunications destinés à la couverture multi-zones en émission et/ou en réception, et plus précisément sur de tels satellites comprenant au moins une antenne d'émission passive et/ou au moins une antenne de réception passive.

On se réfère tout d'abord aux figures 1 à 5 pour décrire l'invention dans sa mise en œuvre au sein d'une antenne d'émission et/ou de réception A de satellite ST. Sur ces figures, le satellite ST n'est pas représenté afin de ne pas surcharger les dessins.

Comme illustré sur la figure 1, une antenne de satellite selon l'invention comprend une ou plusieurs voies d'émission et/ou de réception i (ici i=1 à n) constituant chacune une source d'émission et/ou de réception Si capable de délivrer un faisceau, ou de réceptionner des faisceaux, selon au moins deux directions choisies, définies chacune par une phase de valeur choisie et une amplitude de valeur choisie. Une telle source d'émission et/ou de réception Si comprend un module d'émission et/ou de réception Ri, comme par exemple un transpondeur (tel qu'un HPA pour « Amplificateur à forte puissance » en émission ou tel qu'un LNA pour « Amplificateur à faible bruit » en réception), et un émetteur et/ou récepteur Ci, comme par exemple un cornet, couplé au module d'émission et/ou de réception Ri par une ligne principale LPi, comme par exemple un guide d'ondes, équipée d'un module de traitement MTi.

Ce module de traitement MTi est chargé de dévier le faisceau (ou la direction de réception), que doit émettre (et/ou recevoir) le cornet Ci qui lui est associé, selon au moins une direction choisie qui diffère de la direction associée au mode de propagation standard de la voie d'émission et/ou de réception i (ou source Si), laquelle est définie par une amplitude A et par une phase Φ.

La déviation est obtenue au moins par une variation *ρ* de la valeur de l'amplitude A du faisceau émis ou reçu par un module d'émission et/ou de réception R. Mais, comme illustré sur la figure 2, la déviation peut être à la fois obtenue par une variation *ρ* de la valeur de l'amplitude A et par une variation de la valeur de la phase Φ. Sur cette figure 2, le cercle en pointillé Z, de centre Cnd matérialise la couverture d'une zone par un faisceau émis ou reçu, sans traitement (ou déviation), par un cornet Ci d'une antenne d'émission et/ou de réception avec une « dispersion » angulaire *θ*, tandis que le cercle en trait plein Z', de centre Cd matérialise la couverture d'une zone par un faisceau dévié émis ou reçu par le même cornet Ci avec la même dispersion angulaire *θ*.

Comme on peut le constater, en faisant varier l'amplitude, ainsi qu'éventuellement la phase, d'un faisceau à émettre ou à recevoir, il est possible de choisir le plan dans lequel ledit faisceau doit être dévié.

La déviation maximale est limitée à la valeur de *θ*, qui correspond à la largeur du lobe à 3 dB.

Pour réaliser cette déviation, le module de traitement TMi peut être agencé de différentes façons.

Une première façon peut par exemple consister à implanter sur la ligne principale LP d'une voie d'émission et/ou de réception une ou plusieurs cavités résonnantes agencées de manière à faire varier l'amplitude des signaux, ainsi qu'éventuellement leur phase.

Dans l'exemple illustré sur la figure 3, le module de traitement TM comprend un coupleur CP implanté sur la ligne principale LP et couplé à une unique cavité résonnante CR. Le couplage électromagnétique entre le coupleur CP et la cavité CR permet d'exciter un ou deux modes d'ordre supérieur à celui du signal de télécommunication à émettre ou à recevoir, délivré par le module d'émission et/ou de réception R, ce qui induit une déviation du lobe principal d'émission et/ou de réception du cornet C, et par conséquent du faisceau à émettre ou de la direction de réception du faisceau à recevoir, lequel faisceau contient ledit signal de télécommunication.

Ce mode de réalisation qui ne permet qu'une seule déviation est particulièrement bien adapté aux situations dans lesquelles la déviation du faisceau est statique.

C'est par exemple le cas lorsque l'on veut utiliser des grosses sources pour générer des zones (ou spots) qui se recouvrent (les sources sont pré-positionnées car on connaît à l'avance les positions respectives des spots à générer). Dans ce cas, l'invention permet de replacer un ou plusieurs spots en offrant de surcroît des sources plus directives, comme illustré sur la figure 4. Plus précisément, dans l'exemple de la figure 4, les cercles en pointillés Z1 à Z4 matérialisent quatre sources jointives, tandis que les cercles en trait plein Z'1 à Z'4 matérialisent les positions finales des zones (ou spots) couvertes par lesdites sources après traitement (les spots correspondant aux sources sans traitement sont des cercles concentriques aux cercles en pointillés Z1 à Z4 et de diamètres équivalant à ceux des cercles en trait plein Z'1 à Z'4, et les flèches matérialisent les déplacements d2 à d4 des centres des zones Z2 à Z4). Cet exemple correspond notamment au cas des satellites qui utilisent quatre sources de 1,74° en bande S (2500 MHz). Dans ce cas, l'invention permet de remplacer soit une antenne de 9 mètres équipée d'au moins douze sources et d'un BFN (pour « Beam Forming Network » (ou réseau de formation de faisceau) - dispositif permettant d'appliquer des lois d'amplitude et de phase sur toutes les sources pour générer quatre spots ; on se sert donc de trois à quatre sources pour générer chaque spot et certaines sources peuvent être utilisées plusieurs fois), soit trois antennes de 5 mètres équipées de quatre sources, par une antenne de cinq mètres équipée de quatre sources très directives. Il en résulte une amélioration du gain, une optimisation du roll-off et une réduction notable de l'encombrement.

Ce mode de réalisation correspond également aux situations requérant la couverture de zones adjacentes avec recouvrement. Une telle situation correspond notamment aux satellites utilisant quatre antennes dont l'une assure une couverture à l'aide de spots de types Ku et Ka.

De tels satellites assurent généralement la couverture de neuf zones en bande Ka et de quatre zones en bande Ku. La bande Ku correspond, en réception, sensiblement à l'intervalle [13,7 GHz, 15,6 GHz] et, en émission, sensiblement à l'intervalle [10,7 GHz, 12,8 GHz]. La bande Ka correspond, en réception, sensiblement à l'intervalle [27,5 GHz, 30 GHz] et, en émission, sensiblement à l'intervalle [18,2 GHz, 20,2 GHz]. Dans ce cas, l'invention permet d'utiliser des sources Ka et Ku très directives, et par conséquent d'améliorer notablement le gain et le rapport C/l, d'optimiser fortement le roll-off et de diminuer notablement la consommation de puissance.

Ce mode de réalisation correspond également aux situations requérant une déviation dynamique d'un faisceau (également appelée « déplacement de théâtre »). Cette situation peut survenir lorsque l'on utilise un faisceau présentant une dispersion angulaire comprise entre environ 1,6° et 3,2° permettant de couvrir une zone de 1000 à 2000 kilomètres. C'est notamment le cas pendant certains événements tels que les Jeux Olympiques. L'invention permet ici de repositionner à volonté un faisceau de façon électronique et rapidement, sans avoir à déplacer mécaniquement le satellite, comme c'est le cas actuellement, ce qui réduit la consommation d'énergie et améliore notablement la précision du positionnement et sa vitesse.

Une variante de ce mode de réalisation utilisant une unique cavité résonnante, en permanence active, peut consister, comme illustré sur la figure 5, à utiliser sur chaque voie d'émission et/ou de réception i (ou source Si) un module de traitement MT comprenant un coupleur CP implanté sur la ligne principale LP et couplé à au moins deux cavités résonnantes CR1, CR2 commandées chacune par une diode PIN DP1, DP2 et présentant entre elles des couplages électromagnétiques choisis de manière à faire varier l'amplitude ainsi qu'éventuellement la phase. Le couplage électromagnétique entre les cavités CR1 et CR2, via le coupleur CP, permet d'exciter un ou deux modes d'ordre supérieur au mode fondamental du signal de télécommunication à émettre, délivré par le module d'émission et/ou de réception R, ce qui induit une déviation du lobe principal d'émission du cornet C, et par conséquent du faisceau à émettre ou de la direction de réception. Plus précisément, l'amplitude *ρ* de la déviation est fixée par le couplage entre les cavités résonnantes, tandis que la variation de la valeur de la phase Φ est fixée par la position des cavités résonnantes.

Le nombre de déviations possibles est ici fixé par le nombre de combinaisons d'activation possibles des différentes cavités résonnantes CR, via les diodes PIN de commande DP associées, lequel dépend bien évidemment du nombre de cavités résonnantes utilisées (par exemple quatre ou huit). Le module de traitement MT peut être réalisé d'une seconde façon, comme illustré sur la figure 6. Cette seconde façon consiste à implanter sur la ligne principale LP d'une voie d'émission et/ou de réception (ou source S), d'une part, un premier coupleur CP1, couplé à une première extrémité d'une ligne auxiliaire LA comprenant un atténuateur d'amplitude AA et un déphaseur DP, et d'autre part, un second coupleur CP2 (en aval du premier coupleur CP1), couplé à une seconde extrémité de la ligne auxiliaire LA.

Dans ce mode de réalisation, et dans le cas non limitatif de l'émission, le premier coupleur CP1 est agencé pour prélever sur la ligne principale LP une partie du signal de télécommunication à émettre sous forme de faisceau, de manière à l'injecter dans la ligne auxiliaire LA où elle fait l'objet d'une variation d'amplitude au niveau de l'atténuateur d'amplitude AA, ainsi qu'éventuellement d'une variation de phase au niveau du déphaseur DP, avant d'être réinjectée dans la ligne principale LP grâce au second coupleur CP2.

Le second coupleur CP2 est agencé de manière à générer à l'entrée du cornet C un ou deux modes (par exemple TM01 et TE21 qui permettent de générer des diagrammes de rayonnement antisymétriques avec une absence de signal dans l'axe) d'ordre supérieur au mode fondamental du signal de télécommunication à émettre, délivré par le module d'émission R, qui induit la déviation du faisceau. En d'autres termes, l'injection d'un ou deux modes d'ordre supérieur à l'entrée du cornet C entraîne une déviation de son lobe principal d'émission. Cela s'applique également à la réception en vertu du théorème de réciprocité qui s'applique lorsque les éléments sont de type passif.

L'atténuateur d'amplitude AA et/ou le déphaseur DP peuvent être de type variable, lorsque cela s'avère nécessaire.

Par exemple, en faisant varier l'amplitude d'une valeur fixe, au niveau de l'atténuateur AA, et la phase par pas ΔΦ de 90°, au niveau du déphaseur DP, on peut dévier un faisceau suivant quatre directions. D'une manière générale, en faisant varier l'amplitude d'une valeur fixe et la phase par pas ΔΦ de 360°/N, on peut dévier un faisceau suivant N directions. Dans ces situations, le module de traitement TM est donc configuré pour faire varier l'amplitude selon une loi d'amplitude choisie et/ou la phase selon une loi de phase choisie.

Bien entendu, on peut envisager un mode de réalisation dans lequel le déphaseur DP est omis. Dans ce cas, la déviation résulte exclusivement d'une variation d'amplitude.

Ce mode de réalisation, tout comme celui présenté précédemment en référence à la figure 5, est particulièrement bien adapté, bien que de façon non limitative, à la couverture multi-zones par saut de zone (ou beam hopping) qui est illustrée sur les figures 7 et 8.

Comme indiqué dans l'introduction une couverture multi-zones (ou multi-spots) par beam hopping consiste à former une « grappe » ou « mosaïque » G de zones de couverture (ou spots) Z adjacentes, qui, préférentiellement, se recouvrent partiellement.

Chaque grappe G est subdivisée en cellules Cel comportant un même nombre j de zones Zj. Dans l'exemple illustré sur les figures 7 et 8, chaque cellule Cel est constituée, à titre illustratif, de quatre (j = 1 à 4) zones Zj. Le beam hopping consiste à ne rendre active, à chaque instant, qu'une seule zone Zj de chaque cellule Cel d'une grappe G. Par conséquent, les zones Zj d'une même cellule Cel sont actives (ou couvertes) les unes après les autres, de façon périodique et préférentiellement pendant des durées identiques égales à la jième partie *δ*T de la période, sous le contrôle du module de contrôle MC. Sur la figure 7, les zones actives ZA d'une grappe G sont matérialisées en noir, tandis que les zones inactives ZI sont matérialisées en blanc.

Ainsi, on peut allouer toute la bande de fréquence disponible sur une partie (active) de l'ensemble des zones pendant une période donnée. Cette situation correspond, notamment, aux satellites qui définissent à chaque instant une centaine de zones actives ZA dans la bande Ka et de dispersion (ou extension) angulaire d'environ 0,36°.

Grâce à l'invention, une même source Si permet désormais de couvrir les quatre (ou N) zones Zj d'une même cellule Cel en utilisant le principe de déviation de faisceau décrit précédemment.

Par exemple, dans le cas illustré sur la figure 8, le cornet Ci de la source Si (ou voie d'émission et/ou de réception i) est agencé pour délivrer un faisceau non traité (ou non dévié) dont le centre est matérialisé par le petit cercle noir Fnd, et le module de traitement MTi, associé à cette source Si, est agencé de manière à dévier le faisceau selon quatre directions différentes qui définissent (ici) les quatre zones Z1 à Z4 d'une cellule Cel.

Dans cet exemple, la première zone (ou spot) Z1 correspond à un faisceau dévié selon une première direction définie par une amplitude A0 et une phase Φ0, la deuxième zone Z2 correspond à un faisceau dévié selon une deuxième direction définie par une amplitude A0/3 et une phase Φ0 + 90°, la troisième zone Z3 correspond à un faisceau dévié selon une troisième direction définie par une amplitude A0 et une phase Φ0 + 180°, et la quatrième zone Z4 correspond à un faisceau dévié selon une quatrième direction définie par une amplitude A0/√3 et une phase Φ0 + 270°. Par ailleurs, si l'on assimile l'extension angulaire *θ* du faisceau émis (ou reçu) par le cornet C au diamètre d'une zone Zj, alors l'amplitude de déviation *ρ*1 du centre du faisceau correspondant à la première zone Z1 par rapport à la direction de référence définie par le centre du faisceau non dévié Fnd, est sensiblement égale à 3*θ*/4, et l'amplitude de déviation p2 du centre du faisceau correspondant à la deuxième zone Z2 par rapport à la direction de référence, est sensiblement égale à *θ*√3/4.

Le module de traitement MTi d'une voie d'émission et/ou de réception i (ou source Si) est donc agencé pour « commuter » le faisceau délivré par (ou la direction de réception du faisceau reçu par) son cornet Ci d'une zone à l'autre. Par exemple dans le cas d'une émission, pendant le premier quart de la période le faisceau est dévié selon la première direction, de sorte que seule la première zone Z1 de la cellule Ci est couverte (ou active). Cette situation correspond à la partie supérieure droite de la figure 7 (T0). Pendant le deuxième quart de la période le faisceau est dévié selon la deuxième direction, de sorte que seule la deuxième zone Z2 de la cellule Ci est couverte (ou active). Cette situation correspond à la partie inférieure droite de la figure 7 (T0 + *δ*T). Pendant le troisième quart de la période le faisceau est dévié selon la troisième direction, de sorte que seule la troisième zone Z3 de la cellule Ci est couverte (ou active). Cette situation correspond à la partie inférieure gauche de la figure 7 (T0 + 2*δ*T). Enfin, pendant le quatrième quart de la période le faisceau est dévié selon la quatrième direction, de sorte que seule la quatrième zone Z4 de la cellule Ci est couverte (ou active). Cette situation correspond à la partie supérieure gauche de la figure 7 (T0 + 3*δ*T). Une fois la période écoulée, le cycle reprend au niveau de la première zone Z1 et ainsi de suite.

Le module de contrôle MC de l'antenne d'émission A est agencé de manière à faire fonctionner selon une loi spatio-temporelle les modules de traitement MTi de chaque voie d'émission i (ou source Si). Plus préférentiellement, le module de contrôle MC pilote les modules de traitement MTi de sorte qu'ils fonctionnent de façon synchrone, simultanée et périodique, et que pendant chaque fraction de période *δ*T une même zone Zj de chaque cellule Cel soit activée (ou couverte).

L'invention permet donc d'utiliser j fois moins (j = 2, 3, 4,...) de sources Ka que dans l'art antérieur, ce qui permet de réduire notablement l'encombrement du satellite (par exemple une seule antenne d'émission au lieu de quatre). De plus, ces sources peuvent être très directives ce qui permet d'obtenir un rendement d'illumination très optimisé. En outre, cela permet d'optimiser au mieux le gain G_{EOC} en bord de couverture (ou EOC pour« Edge Of Coverage »). Enfin, la commutation de type bearn hopping s'effectuant au sein d'une même antenne, les pertes dues aux guides de liaison sont fortement réduites.

Cela s'applique également à la réception en vertu du théorème de réciprocité qui s'applique lorsque les éléments sont de type passif.

On se réfère maintenant aux figures 9A à 9C pour décrire un exemple de réalisation et de fonctionnement d'un second coupleur CP2 pouvant être utilisé sur une voie d'émission et/ou de réception du type de celles illustrées sur les figures 1 et 6.

Dans ce mode de réalisation indiqué à titre d'illustration, le second coupleur CP2 est préférentiellement un coupleur dit « d'écartométrie » (ou « extracteur de mode(s) »), agencé pour prélever sur la ligne principale LP, en sortie du cornet
de réception C, le(s} mode(s) qui est (sont) poursuivi(s) pour l'injecter dans la première ligne auxiliaire LA. Le coupleur d'écartométrie CP2 est conçu de manière à définir un plan de court-circuit pour le(s) mode(s) de poursuite qui va le(s) contraindre à rejoindre la première ligne auxiliaire LA (le mode de propagation standard (ou fondamental), d'ordre le plus bas, ainsi que les autres modes non poursuivis poursuivent donc leur trajet au sein de la ligne principale LP).

Par exemple, le coupleur d'écartométrie CP2 est agencé de manière à extraire et/ou à générer les modes TM01 et TE21 de la ligne principale LP pour les injecter dans la première ligne auxiliaire LA.

Cette extraction et/ou cette génération de mode(s) peut s'effectuer de différentes façons. Cependant, il est avantageux qu'elle se fasse par l'intermédiaire d'une ou plusieurs rangées de fentes de couplages, comme illustré sur les figures 9A à 9C.

L'élément d'émission et/ou de réception est ici de type monobloc. Il comprend une partie amont définissant un cornet C et une partie aval prolongeant la partie amont et définissant un coupleur d'écartométrie CP2. En fait, la partie aval CP2 est ici constituée, d'une première part, d'un guide d'ondes central LP, de section circulaire, définissant la ligne principale dans laquelle sont extraits et/ou générés les modes poursuivis, d'une deuxième part, de quatre guides d'ondes périphériques LAa à LAd, de section rectangulaire, définissant quatre portions de la première ligne auxiliaire, et d'une troisième part, quatre rangées de fentes de couplage FEa à FEd, de préférence de forme rectangulaire, assurant le couplage entre le guide d'ondes central LP et les quatre guides d'ondes périphériques LAa à LAd.

Bien entendu, d'autres types de fentes de couplage peuvent être utilisés, comme par exemple des fentes de forme circulaire, ou elliptique, ou encore en croix, et analogues.

Dans ce mode de réalisation, les modes d'ordres supérieurs poursuivis sont donc extraits et/ou générés du guide d'ondes principal LP par les fentes de couplage FEa à FEd puis injectés dans les guides d'ondes périphériques LAa à LAd.

Bien entendu, le nombre de rangées de fentes, et par conséquent le nombre de guides d'ondes périphériques, du mode de réalisation illustré sur les figures 9A à 9C, ne sont pas limités à 4. Ce nombre peut prendre n'importe quelle valeur supérieure ou égale à un (1). Il est important de noter que le nombre de rangées ne correspond pas au nombre de modes extraits et/ou générés. On peut en effet utiliser quatre rangées de fentes pour extraire et/ou générer un unique mode supérieur. Par ailleurs, le nombre de rangées sert également à répartir l'extraction et/ou la génération des modes supérieurs sans perturber la voie principale de télécommunication. C'est pourquoi on utilise généralement des rangées de fentes de couplage à symétrie de révolution, par exemple quatre rangées à 90° ou huit rangées à 45°, etc... En outre, on a décrit un couplage par fente, mais on peut également envisager un couplage par sonde lorsque la première ligne auxiliaire est de type coaxial.

D'une manière générale, il est préférable d'extraire au plus deux modes d'ordres supérieurs.

On n'utilise qu'un seul mode d'ordre supérieur (généralement TM01) lorsque la polarisation de l'onde incidente, ou transmise, est circulaire. Connaissant les valeurs de l'amplitude et de la phase, un seul mode suffit alors pour déterminer à chaque fois les paramètres ρ et φ décrits précédemment en référence à la figure 2. En d'autres termes, dans le cas d'une polarisation circulaire, en n'utilisant qu'un seul mode on peut dévier le faisceau en émission (ou la direction de réception) dans n'importe quelle direction de l'espace dans les limites de largeur du lobe principal à 3 dB (θ_{3dB}).

En revanche, on utilise deux modes d'ordres supérieurs (généralement les couples (TM01 et TE21) ou (TE21 et TE21 orthogonaux)) lorsque la polarisation de l'onde incidente ou transmise est linéaire. Connaissant les valeurs de l'amplitude et de la phase de ces deux modes on peut en effet déterminer à chaque fois les paramètres ρ et φ décrits précédemment en référence à la figure 2. En d'autres termes, dans le cas d'une polarisation linéaire, en utilisant deux modes orthogonaux, on peut dévier le faisceau en émission (ou la direction de réception) dans n'importe quelle direction de l'espace dans les limites de largeur du lobe principal à 3 dB (θ_{3dB}).

Il est également important de noter que dans ce dernier mode de réalisation le couplage ne peut pas être modifié de façon dynamique du fait qu'un extracteur de modes est une pièce mécanique taillée dans la masse. Par conséquent, une fois que l'on a choisi la polarisation de l'onde, il ne reste plus qu'à déterminer si l'on va extraire un ou deux modes d'ordres supérieurs, puis on conçoit en conséquence l'extracteur de mode(s).

L'invention ne se limite pas aux modes de réalisation de satellite de télécommunications décrits ci-avant, seulement à titre d'exemple, mais elle englobe toutes les variantes que pourra envisager l'homme de l'art dans le cadre des revendications ci-après.

## Revendications

1. Satellite de télécommunications à couverture multi-zones, comportant au moins une antenne d'émission et/ou de réception (A) comprenant
une multiplicité de sources d'émission et/ou de réception (Si) propres à délivrer et/ou recevoir un faisceau selon une direction choisie définie par une phase de valeur choisie et une amplitude de valeur choisie,
chacune des sources d'émission et/ou de réception (Si) étant couplée à des moyens de traitement (MTi) agencés pour dévier ledit faisceau ou ladite direction de réception selon plusieurs autres directions choisies en fonction d'une loi de variation de la valeur de ladite amplitude,
et des premiers moyens de contrôle (MC) agencés pour contrôler les premiers moyens de traitement (MTi), couplés auxdites sources d'émission et/ou de réception (Si), en fonction d'un schéma spatio-temporel choisi,
lesdites sources d'émission et/ou de réception (Si) comprenant une ligne principale (LPi) raccordant un module d'alimentation (Ri) à un module d'émission et/ou de réception (Ci), lesdits moyens de traitement (MTi) comprenant un coupleur (CPi) implanté sur ladite ligne d'émission et/ou de réception (LPi),
**caractérisé en ce que**
ledit coupleur (CPi) est couplé à au moins une cavité résonnante (CRi) définissant ladite amplitude par excitation d'un ou de plusieurs modes d'ordre supérieur au mode fondamental du signal de télécommunication à émettre ou à recevoir.

2. Satellite selon la revendication 1, **caractérisé en ce que** lesdits moyens de traitement (MTi) comprennent au moins deux cavités résonnantes (CR1, CR2) commandées chacune par une diode PIN (DP1, DP2) et présentant entre elles des couplages électromagnétiques choisis définissant ladite amplitude.

3. Satellite selon l'une des revendications 1 à 2, **caractérisé en ce que** lesdits moyens de traitement (MTi) sont agencés pour dévier ledit faisceau ou ladite direction de réception selon l'une au moins desdites autres directions choisies par variation de la valeur de ladite amplitude et de la valeur de ladite phase.

4. Satellite selon la revendication 3, **caractérisé en ce que** lesdits moyens de traitement (MTi) sont agencés pour dévier ledit faisceau ou ladite direction de réception selon lesdites autres directions choisies en fonction d'une loi de variation de la valeur de ladite amplitude et d'une loi de variation de la valeur de ladite phase.

5. Satellite selon la revendication 4, **caractérisé en ce que** ledit coupleur (CPi) est couplé à au moins trois cavités résonnantes (CR) commandées chacune par une diode PIN (DP) et présentant entre elles des couplages électromagnétiques choisis définissant ladite amplitude et dont les positions respectives par rapport audit coupleur (CPi) définissent ladite phase.

6. Satellite selon l'une des revendications précédentes, **caractérisé en ce que** lesdits moyens de traitement (MTi) de chaque source d'émission et/ou de réception (Si) sont agencés pour dévier un faisceau ou ladite direction de réception de façon cyclique selon N directions différentes correspondant à N zones de couverture (Z1, Z2, Z3, Z4), chaque faisceau étant dévié suivant l'une desdites N directions pendant une durée choisie égale au Nième de la durée du cycle.

7. Satellite selon l'une des revendications précédentes, **caractérisé en ce que** lesdits premiers moyens de contrôle (MTi) sont agencés pour ordonner auxdits moyens de traitement (MTi) de fonctionner simultanément et selon des cycles de durées égales, de manière à assurer une couverture multi-zones par sauts de zone.

8. Utilisation du satellite selon l'une des revendications précédentes dans les bandes de fréquence de type Ku et/ou Ka.

## Patentansprüche

1. Telekommunikationssatellit mit Mehrzonendeckung, umfassend mindestens eine Sende- und/oder Empfangsantenne (A), Folgendes umfassend:
eine Vielzahl von Sende- und/oder Empfangsquellen (Si), welche geeignet sind, einen Strahl abzugeben und/oder zu empfangen in einer gewählten Richtung, definiert durch eine Phase eines gewählten Wertes und eine Amplitude eines gewählten Wertes,
wobei jede der Sende- und/oder Empfangsquellen (Si) mit Verarbeitungsmitteln (MTi) gekoppelt ist, welche angeordnet sind, um den Strahl oder die Empfangsrichtung entsprechend mehrerer anderer Richtungen abzulenken, welche in Abhängigkeit eines Variationsgesetzes des Wertes der Amplitude gewählt werden,
und erste Steuerungsmittel (MC), welche angeordnet sind, um die ersten Verarbeitungsmittel (MTi) zu steuern, welche mit den Sende- und/oder Empfangsquellen (Si) in Abhängigkeit eines gewählten räumlich-zeitlichen Schemas gekoppelt sind,
wobei die Sende- und/oder Empfangsquellen (Si) eine Hauptleitung (LPi) umfassen, welche ein Speisungsmodul (Ri) mit einem Sende- und/oder Empfangsmodul (Ci) verbindet, wobei die Verarbeitungsmittel (MTi) einen Koppler (CPi) umfassen, der an der Sende- und/oder Empfangsleitung (LPi) eingebaut ist,
**dadurch gekennzeichnet, dass**
der Koppler (CPi) mit mindestens einem Resonanzhohlraum (CRi) gekoppelt ist, welcher die Amplitude durch Anregung eines oder mehrerer Modi höherer Größenordnung gegenüber dem Grundmodus des zu sendenden oder zu empfangenden Telekommunikationssignals definiert.

2. Satellit nach Anspruch 1, **dadurch gekennzeichnet, dass** die Verarbeitungsmittel (MTi) mindestens zwei Resonanzhohlräume (CR1, CR2) umfassen, welche jeweils durch eine PIN-Diode (DP1, DP2) angesteuert werden und zwischen einander gewählte elektromagnetische Kopplungen aufweisen, welche die Amplitude definieren.

3. Satellit nach einem der Ansprüche 1 bis 2, **dadurch gekennzeichnet, dass** die Verarbeitungsmittel (MTi) angeordnet sind, um den Strahl oder die Empfangsrichtung entsprechend mindestens einer der anderen Richtungen abzulenken, welche durch Variation des Wertes der Amplitude und des Wertes der Phase gewählt werden.

4. Satellit nach Anspruch 3, **dadurch gekennzeichnet, dass** die Verarbeitungsmittel (MTi) angeordnet sind, um den Strahl oder die Empfangsrichtung entsprechend den anderen Richtungen abzulenken, welche in Abhängigkeit eines Variationsgesetzes des Wertes der Amplitude und eines Variationsgesetzes des Wertes der Phase gewählt werden.

5. Satellit nach Anspruch 4, **dadurch gekennzeichnet, dass** der Koppler (CPi) mit mindestens drei Resonanzhohlräumen (CR) gekoppelt ist, welche jeweils durch eine PIN-Diode (DP) angesteuert werden und zwischen einander gewählte elektromagnetische Kopplungen aufweisen, welche die Amplitude definieren und deren jeweilige Positionen in Bezug auf den Koppler (CPi) die Phase definieren.

6. Satellit nach einem der vorhergehenden Ansprüche, **dadurch gekennzeichnet, dass** die Verarbeitungsmittel (MTi) einer jeden Sende- und/oder Empfangsquelle (Si) angeordnet sind, um einen Strahl oder die Empfangsrichtung zyklisch entlang N unterschiedlichen Richtungen abzulenken, welche N Deckungszonen (Z1, Z2, Z3, Z4) entsprechen, wobei jeder Strahl entlang einer der N Richtungen während einer gewählten Dauer abgelenkt wird, welche dem N-ten Teil der Zyklusdauer entspricht.

7. Satellit nach einem der vorhergehenden Ansprüche, **dadurch gekennzeichnet, dass** die ersten Steuerungsmittel (MTi) angeordnet sind, um den Verarbeitungsmitteln (MTi) zu befehlen, gleichzeitig und entsprechend Zyklen gleicher Dauer zu arbeiten, um eine Multizonendeckung durch Zonensprung sicherzustellen.

8. Verwendung des Satelliten nach einem der vorhergehenden Ansprüche in den Frequenzbändern vom Typ Ku und/oder Ka.

## Claims

1. Multizone coverage telecommunication satellite comprising at least one send and/or receive antenna (A) comprising
a multiplicity of send and/or receive sources (Si) adapted to deliver and/or receive a beam in a chosen direction defined by a phase of chosen value and an amplitude of chosen value,
each of the send and/or receive sources (Si) being coupled to processing means (MTi) arranged to deviate said beam or said receive direction in multiple other chosen directions as a function of a law of variation of the value of said amplitude,
and first control means (MC) arranged to control the first processing means (MTi), coupled to said send and/or receive sources (Si) as a function of a chosen spatial-temporal scheme,
said send and/or receive sources (Si) comprising a main line (LPi) connecting a feeder module (Ri) to a send and/or receive module (Ci), said processing means (MTi) comprising a coupler (CPi) installed on said send and/or receive line (LPi),
**characterized in that**
said coupler (CPi) is coupled to at least one resonant cavity (CRi), defining said amplitude by exciting one or more higher order mode to the fundamental mode of the telecommunication signal to be sent or received.

2. Satellite according to claim 1, **characterized in that** said processing means (MTi) comprise at least two resonant cavities (CR1, CR2) each controlled by a PIN diode (DP1, DP2) and having chosen electromagnetic couplings between them defining said amplitude.

3. Satellite according to one of claim 1 to 2, **characterized in that** said processing means (MTi) are arranged to deviate said beam or said receive direction in at least one of said other chosen directions by varying the value of said amplitude and the value of said phase.

4. Satellite according to claim 3, **characterized in that** said processing means (MTi) are arranged to deviate said beam or said receive direction in said chosen other directions as a function of a law of variation of the value of said amplitude and a law of variation of the value of said phase.

5. Satellite according to claim 4, **characterized in that** said coupler (CPi) is coupled to at least three resonant cavities (CR) each controlled by a PIN diode (DP) and having chosen electromagnetic couplings between them defining said amplitude and the respective positions thereof relative to said coupler (CPi) defining said phase.

6. Satellite according to one of the preceding claims, **characterized in that** said processing means (MTi) of each send and/or receive source (Si) are arranged to deviate a beam or said receive direction cyclically in N different directions corresponding to N coverage areas (Z1, Z2, Z3, Z4), each beam being deviated in one of said N directions for a chosen duration equal to the Nth part of the cycle duration.

7. Satellite according to one of the preceding claims, **characterized in that** said first processing means (MTi) are arranged to instruct said processing means (MTi) to function simultaneously and in cycles of equal duration in order to ensure multizone coverage by zone hopping.

8. Use of the satellite according to one of the preceding claims in the Ku and/or Ka frequency bands.
